# EUROPÄISCHE PATENTSCHRIFT

(11) **EP 0 301 999 B1**
(45) Veröffentlichungstag und Bekanntmachung des Hinweises auf die Patenterteilung: **27.12.1991**
(21) Anmeldenummer: 88730109.1
(22) Anmeldetag: 10.05.1988
(51) Int. Cl.: B21C 1/02, B21C 47/26

(54) **Umlauf-Transportsystem für eine Anzahl von Ziehgut-Körben für eine Trommelziehmaschine**
Circulating transfer system for a number of baskets for a drum drawing machine
Système de transfert circulant pour un nombre de paniers du matériau à étirer pour une machine d'étirage à tambour

(30) Priorität: 29.07.1987 DE 3725511
(43) Veröffentlichungstag der Anmeldung: 01.02.1989
(73) Patentinhaber: MANNESMANN Aktiengesellschaft, 40027 Düsseldorf (DE)
(72) Erfinder: Gerretz, Josef, Ing. grad., D-4060 Viersen (DE); Henn, Ewald, D-4050 Mönchengladbach 1 (DE)
(74) Vertreter: Meissner, Peter E., Dipl.-Ing.

(56) Entgegenhaltungen:
- DE-A- 2 438 638
- DE-A- 3 011 515
- FR-A- 2 212 188

## Beschreibung

Die Erfindung betrifft ein Umlauf-Transportsystem für Ziehgut-Körbe einer Trommelziehmaschine, bestehend aus einer in sich geschlossenen Förderbahn, auf der mehrere Ziehgut-Körbe nacheinander der Aufgabestation, Angelstation, Ablaufstation, Einlaufstation und Entnahmestation zuführbar sind, wobei die in den einzelnen Stationen ausgeführten Funktionen zeitversetzt oder sich zeitlich überschneidend ablaufen.

Die bekannten Transportsysteme für Ziehgut-Körbe sind Bestandteil der Trommelzieheinheiten, weil zum wirtschaftlichen Ziehen von Rohren für den Ablauf der Arbeitstaktfolge stets mehrere Korb-Stationen notwendig sind. In der zeitlichen Reihenfolge aufgezählt ist es erforderlich, zunächst den Korb in das Umlaufsystem einzuführen, das Rohr zum Angeln vorzubereiten und zu angeln, das Bund vor der Zieheinheit ablaufen und nach der Zieheinheit unterhalb der Ziehtrommel auflaufen zu lassen. Schließlich ist der Korb mit dem fertiggezogenen Rohr entweder einem zweiten Ziehvorgang zuzuführen oder aus dem Umlauf herauszunehmen.

Dadurch, daß die vorgenannten unterschiedlichen Funktionen in den einzelnen Stationen mindestens teilweise gleichzeitig erfolgen, ist die wirtschaftliche Nutzung der Trommelziehmaschine gewährleistet. Es hat sich bewährt, die Anzahl der Stationen bzw. Ziehgut-Körbe nach oben auf sieben bis neun zu begrenzen.

Neben sogenannten Zwangs-Umlaufsystemen, in denen alle Körbe aus mittels Ketten, Seilen etc. endlos miteinander verbundenen Wagen die Stationen durchlaufen, sind ungebundene Umlauf-Systeme bekannt, in denen alle Ziehgut-Körbe z.B. auf Rollenbahnen individuell die verschiedenen Stationen durchfahren. Je nach den zu erzeugenden Abmessungen durchlaufen alle im Umlauftransportsystem vorhandenen Ziehgut-Körbe die Stationen einmal oder mehrfach.

Trotz sorgfältiger Auslegung des Ziehprogramms in Hinschicht der Reduktion der einzelnen Züge kommt es immer wieder zu Rohrreißern. Reißt das Rohr, nachdem bereits ein Teilbund die Zieheinheit durchlaufen hat und im Einlaufkorb abgelegt ist, ab, so ist es geübte Praxis das System anzuhalten und den in der Ablaufstation verbleibenden Ziehgut-Korb mit dem Restrohrbund zurück in die Angelstation zu fahren, um eine neue Angel an das abgerissene Rohrende zu pressen. Dann wird das System wieder auf Vorwärtsbetrieb umgeschaltet, so daß das Restrohrbund nach dem Ziehvorgang in den Korb gelangt, in dem bereits das abgerissene Bundteil liegt.

Die sich dadurch ergebende Zeitverzögerung setzt sich beinach nachfolgenden Zügen bis zur Fertigabmessung fort und verlängert die Gesamtziehzeit. Dadurch steigen die Kosten für das Ziehen.

Der vorliegenden Erfindung liegt ausgehend von diesen Problemen und Nachteilen die Aufgabe zugrunde, ein Umlauf-Transportsystem der eingangs beschriebenen Art sowie ein Arbeitsverfahren zum Aussondern und Einführen von Ziehgut-Körben nach einem Rohrreißer zu schaffen, mit dem die Effektivität der Anlage wesentlich erhöht und die Ziehzeit auch unter Berücksichtigung von unvermeidbaren Rohrreißern verkürzt wird.

Zur Lösung der Aufgabe wird erfindungsgemäß vorgeschlagen, daß die Förderbahn im Bereich zwischen Ablaufstation und Einlaufstation einen Abzweig zum Aus- und Einfahren von Ziehgut-Körben aufweist. Durch den Vorschlag der vorliegenden Erfindung kann immer dann, wenn ein Rohrreißer auftritt, der Korb mit dem Restrohr zwischen Ablaufstation und Einlaufstation aus dem Kreislauf herausgenommen werden, ohne die Transportrichtung des Umlaufsystems umkehren zu müssen. Für den herausgenommenen Korb wird vorzugsweise an der gleichen Stelle ein leerer Ziehgut-Korb in den Kreislauf eingeführt, während der nur teilweise gefüllte Ziehgut-Korb aus der Einlaufstation im Vorwärtstakt weitertransportiert wird.

In einer Ausgestaltung der Erfindung wird vorgeschlagen, daß der Abzweig ein in die Förderbahn zwischen Ablaufstation und Einlaufstation eingefügtes, um eine vertikale Achse drehbares Förderbahnsegment ist, mit dem die Transportrichtung des von der Förderbahn auf das Förderbahnsegment auffahrbaren Ziehgut-Korbes änderbar ist und daß das Förderbahnsegment wahlweise mit je einem Förderer zum Aus- und Einfahren der Ziehgut-Körbe fluchtend verbindbar ist.

Unter Berücksichtigung der Tatsache, daß zwischen der Ablaufstation und der Einlaufstation die Rohrbiegerichtung zwischen dem Abwickeln und Aufwickeln geändert wird, werden diese beiden Stationen in der Regel vor und hinter einem Eckbogen des Umlaufsystems angeordnet. Dies macht sich die Erfindung zu nutze, indem sie nach einem anderen Merkmal der Erfindung vorschlägt, das Förderbahnsegment in der Ecke der rechtwinklig aufeinander zulaufenden Förderbahnabschnitte anzuordnen.

Mit dem vorgeschlagenen Umlauftransportsystem kann in erfindungsgemäßer Weise bei Arbeitsverfahren zum Aussondern und Einführen von Ziehgut-Körben nach einem Rohrreißer durchgeführt werden, dessen Verfahrensschritte im Patentanspruch 4 beschrieben sind.

Ein Ausführungsbeispiel der Erfindung ist in der Zeichnung schematisch dargestellt und wird nachfolgend beschrieben. Es zeigt:

- Fig. 1: das allgemeine Schema einer Trommelzieheinrichtung,
- Fig. 2: ein Umlauftransportsystem nach dem Stand der Technik,
- Fig. 3: ein Teil des Umlauftransportsystems mit dem erfindungsgemäßen Förderbahnsegment in der einen und
- Fig. 4: in der anderen Stellung.

In Figur 1 ist mit 1 die Ziehtrommel bezeichnet, über die das Ziehgut 2 aus dem Ablaufkorb 6d kommend durch die Ziehringe 4 hindurchgezogen wird und von der es in den unterhalb der Ziehtrommel angeordneten Einlaufkorb 6e abgeworfen wird. Einzelheiten dieser Zieheinrichtung sind Stand der Technik und brauchen hier nicht näher beschrieben zu werden.

Unter Hinweis auf Figur 2, die ein herkömmliches Umlauf-Transportsystem zeigt, werden die einzelnen Arbeitsschritte beschrieben. Auf dem Rollenförderer 5, der endlos in einer Schleife geführt ist, sind im Ausführungsbeispiel sieben gestrichelt eingezeichnete Ziehgut-Körbe 6a bis 6f aufgelegt, die in Pfeilrichtung 7 transportiert werden. Der Ziehgut-Korb 6a wird an der dargestellten Stelle beispielsweise mit Hilfe eines Gabelstaplers auf den Rollenförderer 5 aufgesetzt, und beim Weitertransport um einen Arbeitstakt in die Position transportiert, in der sich in der Zeichnung der Ziehgut-Korb 6b befindet. Gleichzeitig werden der Ziehgut-Korb 6b und alle anderen Ziehgut-Körbe um eine Position weitertransportiert, so daß der Ziehgut-Korb 6b in die Angelstation 8 gelangt, wo das vordere Ende des Ziehgutes zum Einführen in die Zieheinheit vorbereit wird. Durch Weitertransport um einen weiteren Takt wird der Ziehgutkorb 6b in die Position gebracht, in der sich in der Zeichnung der Ziehgut-Korb 6d befindet. Er befindet sich dann in der Ablaufstation 9, von wo aus das Ziehgut durch den Ziehring 10 hindurch auf die Ziehtrommel 1 der Einlaufstation 11 gewickelt wird, die sich oberhalb des inzwischen unterhalb der Ziehtrommel angelangten Ziehgut-Korbes 6c befindet, der sich taktweise mit den anderen Körben weiterbewegt hat, so daß sich der in der Zeichnung innerhalb Einlaufstation befindliche Ziehgut-Korb 6e jetzt in der Position des Korbes 6h befindet. Nach Beendigung des Ziehvorganges wird, ggfs. nach einem weiteren oder mehreren Durchläufen das fertiggezogene Rohr aus dem System entfernt, beispielsweise in einer Position, in der sich in der Zeichnung der Ziehgut-Korb 6h befindet.

Im Fall einer Störung mußte bei dem bekannten System nach Figur 2 der Förderer stillgesetzt werden. Der in Figur 2 in der Ablaufstation 9 befindliche Ziehgut-Korb 6d mußte in die Angelstation 8 zurückgefahren werden, um das abgerissene Rohrende erneut zu erfassen und dann zurück in die Ablaufstation zu bringen. Dann wurde der Ziehvorgang erneut eingeleitet. Das abgerissene Ende des Rohrbundes verblieb im Ziehgut-Korb in der Einlaufstation; das erneut geangelte und weitergezogene Bund aus der Ablaufstation 9 wurde in den gleichen Ziehgut-Korb 6e abgeworfen, weil zwischenzeitlich kein leerer Ziehgut-Korb herbeigeschafft werden konnte.

Die Erfindung ist in Figuren 3 und 4 erkennbar. Im Eckbereich des Förderers 5 ist ein um eine senkrechte Achse 12 in beiden Pfeilrichtungen 13 drehbares Förderbahnsegment 14 vorgesehen, das die beiden Förderbahnzweige 5a, 5b unterbricht. Je nach Verdrehstellung des Förderbahnsegmentes 14 läßt sich dieses fluchtend an ein Förderbahnstück 15 oder 16 anschließen, das zum Einfahren oder Ausfahren von Ziehgut-Körben 6 bestimmt ist.

Der Arbeitstakt der erfindungsgemäßen Einrichtung ist vergleichbar mit dem nach dem Stand der Technik.

Nach dem Transport des Ziehgut-Korbes aus der Angelstation 8 in die Ablaufstation 9 und Einführen des Angelendes durch den Ziehring wird die Angel mit der in Figur 1 mit 17 bezeichneten Ziehzange erfaßt.

Eine bestimmte Anzahl Rohrwindungen wird auf die Trommel aufgewickelt und durch Zufahren der in Figur 1 mit 18 bezifferten Andrückrollen fixiert. Nach dem Abscheren des Angelstückes vom Rohr wird der Ziehvorgang bis zum Ende fortgesetzt. Beim taktweisen Weitertransport der Körbe 6 gelangt der volle Ziehgut-Korb 6e einen Schritt weiter und der in der Ablaufstation 9 geleerte Ziehgut-Korb 6d wird in die Einlaufstation 11 transportiert. Die Zeit vor dem Abscheren des Angelstückes vom Rohr für den nachfolgenden Ziehvorgang reicht aus, um den leeren Korb in die Einlaufstation zu verschieben, ohne die Taktfolge zu behindern. Zu diesem Zweck wird der in der Ablaufstation 9 geleerte Ziehgut-Korb 6d auf das Förderbahnsegment 14 transportiert; letzteres wird um 90 Grad verdreht, so daß der leere Korb in die Einlaufstation unter der Ziehtrommel 1 eingefahren werden kann.

Für den Fall eines Rohrreißers ermöglicht die Erfindung folgende Arbeitsweise:

Der in der Ablaufstation befindliche Korb 6d mit dem abgerissenen Restrohrbund wird in der in Figur 3 gezeigten Stellung direkt und geradeaus auf den Rollgang 15 aus dem Umlauf heraustransportiert. Das Förderbahnsegment 14 wird um 90 Grad in die in Figur 4 dargestellte Stellung gedreht und von der Förderbahn 16 wird ein dort deponierter leerer Ziehgut-Korb 19 geradeaus direkt in die Einlaufstation gefördert. Der zuvor dort befindliche teilweise gefüllte Ziehgut-Korb 6e wurde mit allen anderen Körben um einen Takt weiter transportiert.

Der auf diese Weise aus dem Umlauf herausgefahrene Ziehgut-Korb, der in Figur 3 mit 20 beziffert ist, jedoch dem Ziehgut-Korb 6d entspricht, kann unabhängig vom Ziehtakt, z.B. mittels Gabelstapler an der Aufgabestation der Produktion erneut zugeführt werden, ohne daß die Taktfolge durch Zurückfahren des Förderbandes negativ beeinflußt wird.

## Patentansprüche

1. Umlauf-Transportsystem für Ziehgut-Körbe (6) einer Trommelziehmaschine, bestehend aus einer in sich geschlossenen Förderbahn (5), auf der mehrere Ziehgut-Körbe (6) nacheinander der Aufgabestation, Angelstation (8), Ablaufstation, (9), Einlaufstation (11) und Entnahmestation zuführbar sind, wobei die in den einzelnen Stationen ausgeführten Funktionen gleichzeitig oder sich zeitlich überschneidend ablaufen, **dadurch gekennzeichnet**, daß die Förderbahn (5) im Bereich zwischen Ablaufstation (9) und Einlaufstation (11) einen Abzweig (14, 15, 16) zum Aus- und Einfahren von Ziehgut-Körben (6) aufweist.

2. Umlauf-Transportsystem nach Anspruch 1, **dadurch gekennzeichnet**, daß der Abzweig ein in die Förderbahn (5) zwischen Ablaufstation (9) und Einlaufstation (11) eingefügtes, um eine vertikale Achse drehbares Förderbahnsegment (14) ist, mit dem die Transportrichtung des von der Förderbahn (5) auf das Förderbahnsegment (14) auffahr baren Ziehgut-Korbes änderbar ist und daß das Förderbahnsegment (14) wahlweise mit je einem Förderer (15 bzw. 16) zum Aus- und Einfahren der Ziehgut-Körbe (9) fluchtend verbindbar ist.

3. Umlauf-Transportsystem nach Anspruch 1 und 2, **dadurch gekennzeichnet**, daß das Förderbahnsegment (14) in der Ecke der rechtwinklig aufeinander zulaufenden Förderbahnabschnitte (5a, 5b) angeordnet ist.

4. Arbeitsverfahren zum Aussondern und Einführen von Ziehgut-Körben nach einem Rohrreißer in ein Umlauf-Transportsystem nach Anspruch 1, **gekennzeichnet durch** folgende Verfahrensschritte,
a) der Ziehgut-Korb mit dem Abgerissenen Restrohrbund wird aus dem Umlauf herausgeführt,
b) alle Ziehgut-Körbe werden um einen Takt in die jeweils benachbarte Station weitertransportiert,
c) ein leerer Ziehgut-Korb wird von außen in die Einlaufstation eingeführt,
d) der Ziehgut-Korb mit dem Restrohrbund wird an geeigneter Stelle vor der Angelstation dem Umlauf-Transportsystem wieder zugeführt.

## Claims

1. A circulating transport system for baskets of drawing material (6) of a drum drawing machine, consisting of an enclosed conveyor track (5) on which a plurality of drawing material baskets (6) can be supplied successively to a loading station, hooking station (8), uncoiling station (9), take-up station (11) and removal station, with the functions performed in the individual stations taking place simultaneously or overlapping in time, characterised in that the conveyor track (5) in the region between the uncoiling station (9) and take-up station (11) has a branch (14, 15, 16) for removing and introducing drawing material baskets (6).

2. A circulating transport system according to Claim 1, characterised in that the branch is a segment (14) of conveyor track which can be rotated about a vertical axis and is inserted into the conveyor track (5) between the uncoiling station (9) and take-up station (11), by means of which segment the direction of transportation of the drawing material basket which can be moved from the conveyor track (5) on to the conveyor track segment (14) can be changed, and that the conveyor track segment (14) can be connected selectively and in aligned manner to one conveyor (15 or 16, respectively) each time for removing and introducing the drawing material baskets (9).

3. A circulating transport system according to Claims 1 and 2, characterised in that the conveyor track segment (14) is located in the corner of the conveyor track sections (5a, 5b), which run towards each other at right-angles.

4. An operating method for separating out and introducing drawing material baskets into a circulating transport system according to Claim 1 after a pipe has broken, characterised by the following process steps:
a) the drawing material basket with the remaining broken-off coil of pipes is removed from the circuit,
b) all the drawing material baskets are transported further by one cycle into the respective adjoining stations,
c) an empty drawing material basket is introduced into the take-up station from outside,
d) the drawing material basket with the remaining coil of pipes is fed back to the circulating transport system at a suitable point before the hooking station.

## Revendications

1. Système de transport tournant pour des paniers (6) pour un matériau à étirer d'une machine d'étirage à tambour, constitué d'une voie de transport fermée (5) sur laquelle plusieurs paniers (6) pour le matériau à étirer peuvent être amenés l'un après l'autre au poste de chargement, au poste de saisie (8), au poste de défilement (9), au poste d'entrée (11), et au poste d'évacuation, les fonctions effectuées dans les postes individuels se déroulant simultanément ou en se chevauchant dans le temps, caractérisé en ce que la voie de transport (5) présente, dans la zone entre le poste de défilement (9) et le poste d'entrée (11), une bifurcation (14, 15, 16) pour l'entrée et la sortie des paniers (6) pour le matériau à étirer.

2. Système de transport selon la revendication 1, caractérisé en ce que la bifurcation est un segment (14) de voie de transport, pouvant tourner autour d'un axe vertical, et inséré dans la voie de transport (5) entre le poste de défilement (9) et le poste d'entrée (11), segment grâce auquel la direction de transport du panier déplaçable de la voie de transport (5) sur le segment (14) peut être modifiée, et en ce que le segment (14) peut être relié, de façon alignée, au choix avec un transporteur (15 ou 16) pour l'introduction et l'évacuation des paniers (19).

3. Système de transport selon les revendications 1 et 2, caractérisé en ce que le segment (14) est agencé dans l'angle des tronçons (5a, 5b) de la voie de transport disposés perpendiculairement l'un par rapport à l'autre.

4. Procédé pour trier et introduire des paniers pour un matériau à étirer après une rupture du 'tube dans un système de transport selon la revendication 1, caractérisé par les étapes suivantes:
a) le panier pour le matériau à étirer avec le rouleau de tube restant rompu est retiré du circuit;
b) tous les paniers pour le matériau à étirer sont transportés d'un pas dans le poste à chaque fois voisin;
c) un panier vide pour le matériau à étirer est introduit de l'extérieur dans le poste d'entrée;
d) le panier pour le matériau à étirer avec le rouleau de tube restant est à nouveau amené dans une position appropriée avant le poste de saisie, au système de transport tournant.
